# EUROPÄISCHE PATENTSCHRIFT

(11) **EP 0 567 727 B1**
(45) Veröffentlichungstag und Bekanntmachung des Hinweises auf die Patenterteilung: **06.12.1995**
(21) Anmeldenummer: 93101175.3
(22) Anmeldetag: 27.01.1993
(51) Int. Cl.: F15B 11/06, F15B 15/08

(54) **Kolben-Zylinder-Anordnung**
Actuator
Vérin

(30) Priorität: 30.04.1992 DE 4214575
(43) Veröffentlichungstag der Anmeldung: 03.11.1993
(73) Patentinhaber: Festo KG, D-73734 Esslingen (DE)
(72) Erfinder: Stoll, Kurt, Dipl.-Ing., W-7300 Esslingen (DE)
(74) Vertreter: Abel, Martin, Dipl.-Ing.

(56) Entgegenhaltungen:
- BE-A- 804 905
- DE-A- 3 719 814
- PATENT ABSTRACTS OF JAPAN vol. 15, no. 381 (M-1162) 26. September 1991 & JP-A-31 53 905 (CKD CORP) 1. Juli 1991

## Beschreibung

Die Erfindung betrifft eine Kolben-Zylinder-Anordnung, mit einem pneumatischen Arbeitszylinder, der ein Zylindergehäuse, einen darin axial beweglich angeordneten Betätigungskolben und ein mit diesem gekoppeltes, zur Verbindung mit einer zu bewegenden Last außerhalb dem Zylindergehäuse dienendes Abtriebsteil aufweist, mit einem radial neben dem Arbeitszylinder angeordneten und insbesondere als Ölbremszylinder ausgeführten hydraulischen Fluidbremszylinder, der einen Verdrängungskolben aufweist, der axial beweglich in einem Bremsgehäuse angeordnet ist und dort ein zu verdrängendes Hydraulikfluid beaufschlagt, und mit einer Mitnahmeeinrichtung, über die der Betätigungskolben des Arbeitszylinders mit dem Verdrängungskolben des Fluidbremszylinders synchron bewegungsgekoppelt ist, wobei die Mitnahmeeinrichtung in Radialrichtung durch die umfangsseitige Wand des Zylindergehäuses hindurch zwischen dem Betätigungskolben und dem Verdrängungskolben wirkt, indem sie als Magneteinrichtung ausgebildet ist, über die der Betätigungskolben berührungslos magnetisch mit dem Verdrängungskolben gekoppelt ist und die an den beiden Kolben angeordnete, einander radial gegenüberliegende erste und zweite Mitnahme-Magnetanordnungen aufweist.

Eine Anordnung dieser Art geht aus der DE-A-37 19 814 hervor. Der dort beschriebene Linearantrieb wird zum Transport einer Last, d.h. eines beliebigen Gegenstandes, eingesetzt, wobei der Vorschub von Druckluft erzeugt wird, die in das Zylindergehäuse zur Beaufschlagung des Betätigungskolbens eingeleitet wird. Die zu bewegende Last kann an einem Abtriebsteil befestigt werden, das hier von einem auf dem Zylindergehäuse laufenden Schlitten gebildet ist. Der Fluidbremszylinder hat im Sinne einer Arbeitsleistung keine Eigenfunktion. Seine Aufgabe ist es, die Einhaltung einer gleichmäßigen Vorschubgeschwindigkeit zu gewährleisten und/oder die Bewegung des Betätigungskolbens abzubremsen. Der Verdrängungskolben befindet sich in einem Verdrängungsraum, der Bestandteil einer geschlossenen, mit einem oder mehreren Drosselventilen ausgestatteten Fluidstrecke ist. Beim Bewegen des Betätigungskolbens wird der Verdrängungskolben mitbewegt und dadurch Hydraulikfluid aus dem Verdrängungsraum ausgeschoben. Über die Einstellung der Drosselventile kann der dem Verdrängungskolben entgegengesetzte fluidische Widerstand und damit letztlich die Geschwindigkeit des Betätigungskolbens reguliert werden. Die die beiden Kolben koppelnde Mitnahmeeinrichtung umfaßt an den beiden Kolben angeordnete Mitnahme-Magnetanordnungen, die radial nebeneinanderliegend angeordnet sind, so daß sich Abschnitte dieser Mitnahme-Magnetanordnungen gegenüberliegen, die sich gegenseitig anziehen. Auf diese Weise liegt eine berührungslose, praktisch starre Verbindung vor, die beim Verlagern des Betätigungskolbens ein synchrones, d.h. gleichgerichtetes Mitbewegen des Verdrängungskolbens zur Folge hat.

Die bekannte Kolben-Zylinder-Anordnung läßt sich wegen Platzmangels häufig nicht einsetzen. Auch scheint die bekannte Anordnung für große Hublängen wenig geeignet, da die seitlich am Abtriebsteil angreifende Bremskraft des Fluidbremszylinders zu Querbelastungen des Abtriebsteils führen kann, was den Verschleiß zwischen dem Abtriebsteil und dem zugeordneten Zylindergehäuse begünstigt. Ferner kann das Problem auftreten, daß bei zu hoher Bremskraft und/oder zu hoher Antriebskraft die magnetische Verbindung abreißt und die Funktion der Kolben-Zylinder-Anordnung beeinträchtigt ist.

Es ist die Aufgabe der vorliegenden Erfindung, eine Kolben-Zylinder-Anordnung der eingangs genannten Art zu schaffen, die bei kompakter Bauweise und hoher Verbindungskraft auch bei großen Hublängen verschleißarm arbeitet.

Diese Aufgabe wird dadurch gelöst, daß das Zylindergehäuse und das Bremsgehäuse eine koaxiale Baueinheit bilden, wobei der im außen liegenden Gehäuse angeordnete Kolben ein Ringkolben ist und die an diesem Ringkolben angeordnete zweite Mitnahme-Magnetanordnung die am anderen Kolben angeordnete erste Mitnahme-Magnetanordnung radial außerhalb koaxial umschließt.

Auf diese Weise ergibt sich eine äußerst kompakte Anordnung, bei der die Kraftübertragung zwischen dem Betätigungskolben und dem Verdrängungskolben über den Umfang gesehen gleichförmig ist, so daß sich die im Betrieb auftretenden Seiten- und/oder Kippkräfte gegenseitig ausgleichen. Die Mitnahmekopplung findet im Bereich innerhalb der axialen Baulänge des Zylindergehäuses statt und überschreitet diese auch bei großen Hublängen des Arbeitszylinders nicht. Auch bei großem Hub treten kaum Querkräfte oder Kippmomente auf, so daß ein verschleißarmer Betrieb möglich ist. Indem sich die Mitnahme-Magnetanordnungen koaxial umschließen, kann auch bei geringer Baugröße eine hohe magnetische Verbindungskraft gewährleistet werden.

Eine Kolben-Zylinder-Anordnung mit koaxial zueinander angeordneten Betätigungskolben und Verdrängungskolben zeigt zwar schon die BE-A-804 905. Um dort eine synchrone Bewegungskopplung zwischen den beiden Kolben zu erzielen, ist die Mitnahmeeinrichtung als starre mechanische Einrichtung ausgebildet. Sie umfaßt zwei mit dem Verdrängungskolben fest verbundene Führungsstangen, die über ein Joch starr mit der das Abtriebsteil bildenden Kolbenstange verbunden sind. Dies hat den Nachteil, daß auch im Bereich vor der Anordnung ein relativ breiter Handhabungsraum freigehalten werden muß, um eine ungestörte Bewegung des verbindenden Joches zu ermöglichen.

Vorteilhafte Weiterbildungen der Erfindung sind in den Unteransprüchen aufgeführt.

Bei einer vorteilhaften Weiterbildung ist vorgesehen, daß beide Mitnahme-Magnetanordnungen im Querschnitt gesehen Ringgestalt haben und eine hülsenartige Struktur bilden.

Der Verdrängungskolben kann dichtungslos im Verdrängungsraum angeordnet sein, so daß sich wie bei Labyrinthdichtungen allein durch den geringen Laufspalt zwischen Verdrängungskolben und Verdrängungsraum ein für die vorliegenden Zwecke ausreichender Dichteffekt einstellt.

Nachfolgend wird die Erfindung anhand der beiliegenden Zeichnung näher erläutert. In dieser zeigen:
- Figur 1: eine bevorzugte Bauform der erfindungsgemäßen Kolben-Zylinder-Anordnung in schematischer Darstellung im Längsschnitt und
- Fig. 2: einen Querschnitt durch die Anordnung aus Fig. 1 entlang Schnittlinie II-II.

Die beispielsgemäße Kolben-Zylinder-Anordnung vereinigt einen pneumatischen Arbeitszylinder 1 und einen hydraulischen Fluidbremszylinder 2 zu einer kompakten, einheitlich handhabbaren Baueinheit.

Beginnend mit dem Arbeitszylinder 1 verfügt dieser über ein Zylindergehäuse 3, das einen Zylinderraum 4 begrenzt. Es setzt sich aus einer sich axial erstreckenden umfangsseitigen Wand 5 und zwei stirnseitigen Wänden 6,7 zusammen. Die umfangsseitige Wand 5 bildet praktisch ein Zylinderrohr, das durch von den stirnseitigen Wänden 6,7 gebildete Zylinderdeckel verschlossen ist. Beim Ausführungsbeispiel ist die umfangsseitige Wand 5 hohlzylindrisch gestaltet und verfügt sowohl radial innen als auch radial außen über eine kreisförmige Querschnittskontur.

Im Zylinderraum 4 ist in Richtung der Längsachse 8 der Anordnung hin und her bewegbar ein Betätigungskolben 12 angeordnet. Er unterteilt beim Ausführungsbeispiel den Zylinderraum 4 in zwei axial aufeinanderfolgende Arbeitsräume 13,14. Im Bereich seines Außenumfanges trägt er zweckmäßigerweise mindestens eine Dichtungs- und/oder Führungseinrichtung 15, die mit der Innenfläche der umfangsseitigen Wand 5 zusammenarbeitet.

Ein beim Ausführungsbeispiel als Kolbenstange 16 ausgebildetes Abtriebsteil 17 ist am Betätigungskolben 12 angebracht, erstreckt sich in Längsrichtung 8 und ist durch eine (7) der stirnseitigen Wände des Zylindergehäuses 3 nach außen geführt. Es ist prinzipiell möglich, die Kolbenstange 16 zusätzlich auch an der entgegengesetzten stirnseitigen Wand 6 herauszuführen, wenn zwei Kraftabgriffsmöglichkeiten geboten werden sollen. Der außerhalb des Zylindergehäuses 3 liegende Abschnitt der Kolbenstange 16 verfügt über eine Befestigungseinrichtung 18, über die eine zu bewegende Last, das heißt ein Werkstück oder ein sonstiger Gegenstand, insbesondere lösbar festlegbar ist.

Im Durchdringungsberich der Kolbenstange 16 wartet die zugeordnete stirnseitige Wand 7 zweckmäßigerweise mit einer Führungs- und/oder Dichtungsanordnung 22 für die Kolbenstange 16 auf.

Der Arbeitszylinder 1 des Ausführungsbeispiels ist doppeltwirkender Art, weshalb in beide Arbeitsräume 13,14 jeweils eine gehäuseseitig ausgebildete Anschlußöffnung 23,23' einmündet, über die eine Zufuhr und/oder Abfuhr von Druckluft möglich ist. Entsprechende Druckluftleitungen sind in der Zeichnung der Einfachheit halber weggelassen worden. Somit kann der Betätigungskolben 12 mit seinem Abtriebsteil 17 in Richtung der Längsachse 8 gemäß Doppelpfeil 24 hin und her bewegt werden.

Vor allem wenn sehr geringe Kolbengeschwindigkeiten zu realisieren sind, bereiten Pneumatikzylinder ab und an Probleme bei der Einhaltung konstanter Geschwindigkeiten. Es besteht überdies die Gefahr des Eintretens des sogenannten stick-slip-Effektes, infolge dessen sich der Kolben ruckartig fortbewegt. Zur Ausschaltung dieser Probleme verfügt die erfindungsgemäße Kolben-Zylinder-Anordnung über den bereits erwähnten, dem Arbeitszylinder 1 parallelgeschalteten hydraulischen Fluidbremszylinder 2. Sein Arbeitsmedium ist beispielsgemäß Öl, so daß man hier von einem Ölbremszylinder sprechen kann. Er verfügt über ein Bremsgehäuse 25, das beim Ausführungsbeispiel in platzsparender Weise in koaxialer Anordnung um das Zylindergehäuse 3 des Arbeitszylinders 1 koaxial herumgelegt ist. Man erkennt die Koaxialanordnung besonders gut in Fig. 2. Das Bremsgehäuse 25 begrenzt einen im Querschnitt ringförmigen Verdrängungsraum 26, der somit eine insgesamt im wesentlichen hohlzylindrische Gestalt hat und den Zylinderraum 4 radial außen koaxial umschließt. Man könnte den Verdrängungsraum 26 als Ringraum bezeichnen.

Zugunsten einer materialsparenden Bauweise stellt beim Ausführungsbeispiel die umfangsseitige Wand 5 des Zylindergehäuses 3 zugleich die innere hohlzylindrische Umfangswand 27 des Bremsgehäuses 25 dar, der radial beabstandet außen eine äußere Umfangswand 28 in koaxialer Anordnung gegenüberliegt. Deren Innenfläche ist bevorzugt kreisförmig konturiert, wie im übrigen auch die Außenfläche, die bei einem nicht dargestellten Ausführungsbeispiel aber auch rechteckig konturiert sein kann, so daß die Anordnung nach außen hin einen Quaderblock repräsentiert.

Zum stirnseitigen Abschluß des Verdrängungsraumes 26 sind zwei Abschlußwände 32,33 vorgesehen. Eine jeweilige dieser Abschlußwände 32,33 ist beim Ausführungsbeispiel einstückig mit der zugeordneten stirnseitigen Wand 6,7 des Zylindergehäuses 3 ausgebildet, so daß die Anzahl der Bauteile reduziert wird. Es liegen praktisch zwei Gehäusedeckel vor, die einen gleichzeitigen Abschluß der Stirnseiten beider Gehäuse 3,25 ermöglichen.

In dem Verdrängungsraum 26 ist ein auch als Bremskolben bezeichenbarer Verdrängungskolben 34 angeordnet, der ebenfalls in Richtung der Längsachse 8 gemäß Doppelpfeil 24 hin und her bewegbar ist. Er ist entsprechend der Querschnittsgestalt des Verdrängungsraumes 26 mit ringförmigem Querschnitt ausgestattet und bildet einen Ringkolben, dessen axiale Länge beim Ausführungsbeispiel zumindest im wesentlichen der axialen Länge des Betätigungskolbens 12 entspricht. Er ist kolbenstangenlos ausgebildet und verfügt demzufolge über keinerlei mechanische Verbindung zur Umgebung hin.

Der den Verdrängungskolben 34 aufnehmende Verdrängungsraum 26 ist vollständig mit einem hydraulischen Fluid, hier: mit Öl, gefüllt. Die beiden durch den Verdrängungskolben 34 voneinander abgeteilten Teilkammern 35,36 des Verdrängungsraumes 26 stehen überdies über mindestens einen Fluidkanal 37 miteinander in Verbindung. Letzterer mündet beim Ausführungsbeispiel im Bereich der beiden Abschlußwände 32,33 über eine Öffnung 31,31' in die jeweils zugeordnete Teilkammer 35,36 ein. Auf diese Weise liegt zwischen den beiden Teilkammern 35,36 eine geschlossene Fluidstrecke vor. In diese ist beim Ausführungsbeispiel eine Drosselstelle insbesondere in Gestalt eines Drosselventils 38 eingebaut, wobei sich die Drosselungsintensität vorzugsweise veränderlich einstellen läßt. Das Drosselventil 38 ist gemäß Fig. 1 in den Fluidkanal 37 eingeschaltet, der extern radial neben der äußeren Umfangswand 28 verläuft. Er kann natürlich auch in diese äußere Umfangswand 28 oder an anderer Stelle in das Bremsgehäuse 25 oder das Zylindergehäuse 3 integriert sein.

Über eine Mitnahmeeinrichtung 39 sind der Betätigungskolben 12 und der Verdrängungskolben 34 in axialer Richtung 8 bewegungsgekoppelt. Jede Axialbewegung des Betätigungskolbens 12 führt gleichzeitig auch der Verdrängungskolben 34 aus. Dabei wirkt die Mitnahmeeinrichtung 39 in Radialrichtung bezüglich der Längsachse 8 durch die umfangsseitige Wand 5 hindurch unmittelbar zwischen den beiden Kolben 12,26. Während des üblichen Gebrauches der Anordnung stellen somit die beiden Kolben 12,34 eine in Axialrichtung 8 praktisch starre Einheit dar.

Wird im Betrieb der Betätigungskolben 12 durch Druckbeaufschlagung in Axialrichtung verlagert, so wird der Verdrängungskolben 34 synchron mitbewegt. Hierbei verdrängt der Verdrängungskolben 34 aus der in Bewegungsrichtung zugeordneten Teilkammer hydraulisches Fluid, das über den Fluidkanal 37 in die andere Teilkammer zurückgeführt wird, wobei im Drosselventil 38 eine Drosselung stattfindet. Dies hat zur Folge, daß der Verdrängungskolben 34 gegen einen konstanten Druck bewegt werden muß, was insgesamt dazu führt, daß der Betätigungskolben 12 und das mit diesem verbundene Abtriebsteil 17 auch bei sehr niedrigen Geschwindigkeiten mit gleichförmiger Bewegung verlagert werden. Über die Einstellung des Drosselventils 38 läßt sich dabei auf die gewünschte Geschwindigkeit Einfluß nehmen. Da beim Ausführungsbeispiel die Drosselwirkung bei beiden Bewegungsrichtungen des Verdrängungskolbens 34 vorliegt, stellt sich auch bei beiden Bewegungsrichtungen des Betätigungskolbens 12 die entsprechende Bremswirkung ein. Es wäre natürlich auch möglich, anstelle des einfachen Drosselventils 38 ein Drosselrückschlagventil vorzusehen, so daß eine Drosselung lediglich in einer Richtung erfolgt und der Rückhub ungedrosselt mit maximaler Geschwindigkeit vorgenommen werden kann.

Die Mitnahmeeinrichtung 39 ist beim Ausführungsbeispiel als Magneteinrichtung 40 ausgebildet. Auf diese Weise erübrigt sich eine mechanische Verbindung zwischen den beiden Kolben 12,34. Abgesehen von dem so erzielten vereinfachten Aufbau und der problemlosen Montage vermeidet man auf diese Weise auch Dichtheitsprobleme, da die radial zwischen den beiden Kolben 12,34 liegende Wand 5 über den gesamten Umfang geschlossen ausgebildet sein kann.

Über die Magneteinrichtung 40 sind die beiden Kolben 12,34 berührungslos magnetisch fest miteinander verbunden. Beispielsgemäß ist vorgesehen, daß die Magneteinrichtung 40 eine am Betätigungskolben 12 angeordnete erste Mitnahme-Magnetanordnung 41 und eine dieser koaxial radial außen gegenüberliegende, am Verdrängungskolben 34 angeordnete zweite Mitnahme-Magnetanordnung 42 aufweist. Die Ausgestaltung ist so getroffen, daß sich die beiden Mitnahme-Magnetanordnungen 41,42 gegenseitig anziehen, so daß erst bei einer im Betrieb normalerweise nicht auftretenden entgegengesetzt gerichteten Axialbelastung der beiden Kolben 12,34 ein Abreißen der magnetischen Kopplung auftreten kann. Dies verhindert im übrigen auch bei versehentlicher Überbelastung eine mechanische Beschädigung der gesamten Anordnung.

Die äußere Zweite Mitnahme-Magnetanordnung erstreckt sich beim Ausführungsbeispiel über den gesamten Ringumfang des Verdrängungsraumes 26, besitzt im Querschnitt gesehen eine Ringgestalt und ist von der radialen Innenseite her in den Verdrängungskolben 34 eingelassen. Auf diese Weise kommt sie sehr nahe an der umfangsseitigen Wand 5 zum Betätigungskolben 12 hin zu liegen. Dessen Mitnahme-Magnetanordnung 41 ist in die radial außen liegende Umfangsfläche eingelassen, verläuft ebenfalls entlang des gesamten Umfanges des Zugeordneten Zylinderraumes 4 und hat demzufolge im Querschnitt ebenfalls bevorzugt eine Ringgestalt. Da sie ebenfalls in unmittelbarer radialer Nähe zur umfangsseitigen Wand 5 angeordnet ist, ist der radiale Abstand zwischen den beiden Mitnahme-Magnetanordnungen 41,42 sehr gering, was auch bei geringer Baugröße eine hohe magnetische Verbindungskraft gewährleistet.

Beim Ausführungsbeispiel stellen die beiden Mitnahme-Magnetanordnungen 41,42 jeweils eine hülsenartige hohlzylindrische Struktur dar. Sie sind jeweils mehrteilig aufgebaut und bestehen aus einer Mehrzahl axial aufeinanderfolgend angeordneter einzelner Ringmagnete 43,44. Zwischen axial benachbarten Ringmagneten einer jeweiligen Mitnahme-Magnetanordnung 41,42 befindet sich zweckmäßigerweise noch eine Ringscheibe 45 aus insbesondere magnetisierbarem Material wie Stahl. Die Ringmagnete 43,44 sind alle vorzugsweise axial polarisiert, wobei innerhalb einer jeweiligen Mitnahme-Magnetanordnung 41,42 die Ausrichtung so getroffen ist, daß gleichnamige Pole axial aufeinanderfolgender Ringmagnete 43 bzw. 44 einander Zugewandt sind. Die Anzahl der Ringmagnete 43,44 ist in beiden Mitnahme-Magneteinrichtungen 41,42 gleich, so daß sich Ringmagnete 43,44 jeweils paarweise radial gegenüberliegen. Dabei ist zweckmäßigerweise vorgesehen, daß die Ausrichtung der Ringmagnete 43,44 in den beiden Mitnahme-Magnetanordnungen 41,42 entgegengesetzt ist, so daß sich in Radialrichtung ungleichnamige Pole der Ringmagnete 43,44 der beiden Mitnahme-Magnetanordnungen 41,42 gegenüberliegen. Es hat sich gezeigt, daß eine derartige Anordnung bei kompakter Bauweise hohe Magnetkräfte liefert.

Bei der beispielsgemäßen Anordnung erfolgt über den gesamten Umfang des Betätigungskolbens 12 eine gleichmäßige Kraftübertragung auf den Verdrängungskolben 34, so daß weder der Betätigungskolben 12 noch das Abtriebsteil 17 von nennenswerten Kippmomenten beaufschlagt werden. Die Kontaktbereiche zwischen Betätigungskolben 12 und umfangsseitiger Wand 5 sowie zwischen Abtriebsteil 17 und Führungs- und/oder Dichtungsanordnung 22 bleiben auf diese Weise vor nennenswertem Verschleiß verschont.

Eine weitere Verschleißminderung ergibt sich, wenn der Verdrängungskolben 34 dichtungslos im Verdrängungsraum 26 läuft. In diesem Falle sind keine speziellen Dichtelemente wie Dichtringe vorgesehen. Es stört die Wirksamkeit der Anordnung nicht, wenn die radialen Laufspalte 46 zwischen dem Verdrängungskolben 34 und den ihn radial flankierenden Wänden 5,28 im Betrieb von einer gewissen Fluidmenge durchströmt werden. Abgesehen davon stellt sich im Bereich dieser Laufspalte 46 zweckmäßigerweise ein Zustand ähnlich dem bei Labyrinthdichtungen ein, so daß die Durchströmung vernachlässigbar ist.

Bei einem kolbenstangenlos ausgebildeten Verdrängungskolben 34 besteht zum einen der Vorteil, daß zwischen dem Verdrängungsraum 26 und der Umgebung keine dynamisch beanspruchten Dichtungen erforderlich sind, im Bereich derer im Laufe der Zeit verschleißbedingt Öl austreten könnte. Zum anderen ergeben sich beidseits des Verdrängungskolbens 34 in den beiden Teilkammern 35,36 identische Kammerquerschnitte, so daß im Rahmen der Fluidverdrängung zwischen den beiden Teilkammern 35,36 keine Volumen-Ausgleichsmaßnahmen zu treffen sind. Dies vereinfacht den Aufbau beträchtlich.

Abschließend sei noch darauf hingewiesen, daß es sich bei der Magneteinrichtung 40 und den beiden Mitnahme-Magnetanordnungen 41,42 um solche permanentmagnetischer Art handelt, wobei die Ringmagnete 43,44 von Permanentmagnetringen gebildet sind. Die gesamte Anordnung ermöglicht lange Hübe. Für eine starke Bremswirkung kann im Fluidbremszylinder 2 zähes Öl verwendet werden.

## Patentansprüche

1. Kolben-Zylinder-Anordnung, mit einem pneumatischen Arbeitszylinder (1), der ein Zylindergehäuse (3), einen darin axial beweglich (24) angeordneten Betätigungskolben (12) und ein mit diesem gekoppeltes, zur Verbindung mit einer zu bewegenden Last außerhalb dem Zylindergehäuse (3) dienendes Abtriebsteil (17) aufweist, mit einem radial neben dem Arbeitszylinder (1) angeordneten und insbesondere als Ölbremszylinder ausgeführten hydraulischen Fluidbremszylinder (2), der einen Verdrängungskolben (34) aufweist, der axial bewegbar in einem Bremsgehäuse (25) angeordnet ist und dort ein zu verdrängendes Hydraulikfluid beaufschlagt, und mit einer Mitnahmeeinrichtung (39), über die der Betätigungskolben (12) des Arbeitszylinders (1) mit dem Verdrängungskolben (34) des Fluidbremszylinders (2) synchron bewegungsgekoppelt ist, wobei die Mitnahmeeinrichtung (39) in Radialrichtung durch die umfangsseitige Wand (5) des Zylindergehäuses (3) hindurch zwischen dem Betätigungskolben (12) und dem Verdrängungskolben (34) wirkt, indem sie als Magneteinrichtung (40) ausgebildet ist, über die der Betätigungskolben (12) berührungslos magnetisch mit dem Verdrängungskolben (34) gekoppelt ist und die an den beiden Kolben (12, 34) angeordnete, einander radial gegenüberliegende erste und zweite Mitnahme-Magnetanordnungen (41, 42) aufweist, dadurch gekennzeichnet, daß das Zylindergehäuse (3) und das Bremsgehäuse (25) eine koaxiale Baueinheit bilden, wobei der im außen liegenden Gehäuse (25) angeordnete Kolben (34) ein Ringkolben ist und die an diesem Ringkolben angeordnete zweite Mitnahme-Magnetanordnung (42) die am anderen Kolben (12) angeordnete erste Mitnahme-Magnetanordnung (41) radial außerhalb koaxial umschließt.

2. Kolben-Zylinder-Anordnung nach Anspruch 1, dadurch gekennzeichnet, daß beide Mitnahme-Magnetanordnungen (41, 42) im Querschnitt gesehen Ringgestalt haben und eine hülsenförmige Struktur bilden.

3. Kolben-Zylinder-Anordnung nach Anspruch 1 oder 2, dadurch gekennzeichnet, daß die umfangsseitige Wand (5) des Zylindergehäuses (3) gleichzeitig die innere hohlzylindrische Umfangswand (27) des Bremsgehäuses (25) bildet.

4. Kolben-Zylinder-Anordnung nach einem der Ansprüche 1 bis 3, dadurch gekennzeichnet, daß der Verdrängungskolben (34) ringförmig ausgebildet ist und in einem im Querschnitt ringförmigen Verdrängungsraum (26) aufgenommen ist, der den den Betätigungskolben (12) aufnehmenden Zylinderraum (4) radial außen koaxial umgibt.

5. Kolben-Zylinder-Anordnung nach Anspruch 4, dadurch gekennzeichnet, daß der Verdrängungskolben (34) dichtungslos in dem Verdrängungsraum (26) angeordnet ist.

6. Kolben-Zylinder-Anordnung nach einem der Ansprüche 1 bis 5, dadurch gekennzeichnet, daß der Verdrängungskolben (34) kolbenstangenlos ausgebildet ist.

7. Kolben-Zylinder-Anordnung nach einem der Ansprüche 1 bis 6, dadurch gekennzeichnet, daß das Abtriebsteil (17) von einer an wenigstens einer Stirnseite aus dem Zylindergehäuse (3) herausgeführten Kolbenstange (16) gebildet ist.

## Claims

1. Piston-cylinder assembly , with a pneumatic operating cylinder (1), having a cylinder housing (3), an actuating piston (12) mounted so as to be axially moveable within this housing, and coupled to the piston an output member (17) connecting with a load to be moved outside the cylinder housing (3), with mounted radially next to the operating cylinder (1) an hydraulic fluid brake cylinder (2) in particular in the form of an oil dashpot, with a displacing piston (34), mounted so as to be axially moveable in a brake housing (25) and acting there upon a hydraulic fluid to be displaced, and with a driving device (39) via which the actuating piston (12) of the fluid brake cylinder (2) is synchronously motion-coupled to the displacing piston (34) of the fluid brake cylinder, wherein the driving device (39) acts radially through the peripheral wall (5) of the cylinder housing (3) between the actuating piston (12) and the displacing piston (34), in that it is designed as a magnetic device (40), through which the actuating piston (12) is magnetically coupled without contact to the displacing piston (34), and which has radially-opposite first and second driving magnet assemblies located on the two pistons (12, 34), characterized in that the cylinder housing (3) and the brake housing (25) form a coaxial basic unit, wherein the piston (34) mounted in the outer housing (25) is an annular piston, and the second driving magnet assembly (42) mounted on this annular piston coaxially encloses and is radially outside the first driving magnet assembly (41) mounted on the other piston (12).

2. Piston-cylinder assembly according to claim 1, characterized in that both driving magnet assemblies (41, 42), viewed in cross-section, have an annular shape and form a sleeve-shaped structure.

3. Piston-cylinder assembly according to claim 1 or 2, characterized in that the peripheral wall (5) of the cylinder housing (93) simultaneously forms the inner hollow-cylindrical peripheral wall (27) of the brake housing (25).

4. Piston-cylinder assembly according to any of claims 1 to 3, characterized in that the displacing piston (34) is annular in form and is mounted in a displacement space (26) which is annular in shape and coaxially surrounds and is radially external to the cylinder space (4) accommodating the actuating piston (12).

5. Piston-cylinder assembly according to claim 4, characterized in that the displacing piston (34) is mounted in the displacement space (26) without seals.

6. Piston-cylinder assembly according to any of claims 1 to 5, characterized in that the displacing piston (34) is designed as a rodless piston.

7. Piston-cylinder assembly according to any of claims 1 to 6, characterized in that the output member (17) is formed by a piston rod (16) guided out from the cylinder housing (3) at one or more of its end faces.

## Revendications

1. Dispositif de vérin à piston, comportant
un vérin de travail (1) pneumatique, qui présente un carter de vérin (3), un piston d'actionnement (12) monté mobile dans le sens axial dans ledit vérin et une pièce de sortie (17) couplée avec ledit piston d'actionnement et servant de liaison avec une charge à déplacer située à l'extérieur du carter de vérin (3),
un vérin hydraulique (2) de freinage par fluide monté radialement à côté du vérin de travail (1) et en particulier conformé comme un vérin de freinage à huile, qui est monté mobile axialement dans un carter de frein (25) où il est en contact avec un fluide hydraulique à comprimer,
et un dispositif d'entraînement (39), par lequel le piston d'actionnement (12) du vérin de travail (1) est couplé en déplacement synchrone avec le piston de compression (34) du vérin de freinage par fluide (2), le dispositif d'entraînement (39) agissant dans le sens radial à travers la paroi périphérique (5) du carter de vérin (3) entre le piston d'actionnement (12) et le piston de compression (34), du fait que le dispositif (39) est conformé comme un dispositif magnétique, assurant l'accouplement magnétique sans contact du piston d'actionnement (12) et du piston de compression (34), et présente un premier et un deuxième dispositifs d'entraînement magnétiques montés radialement en vis-à-vis sur les deux pistons (12, 34),
caractérisé en ce que le carter de vérin (3) et le carter de frein (25) constituent un module coaxial, le piston (34) monté dans le carter (25) situé extérieurement étant un piston annulaire et le deuxième dispositif d'entraînement magnétique (42) monté sur ledit piston annulaire entourant à l'extérieur, de manière coaxiale, le premier dispositif d'entraînement magnétique (41) monté sur l'autre piston (12).

2. Dispositif de vérin à piston selon la revendication 1, caractérisé en ce que les deux dispositifs d'entraînement magnétiques (41, 42) présentent, en coupe transversale, une forme annulaire et constituent une structure en forme de gaine.

3. Dispositif de vérin à piston selon la revendication 1 ou la revendication 2, caractérisé en ce que la paroi (5) périphérique du carter de vérin (3) constitue simultanément la paroi périphérique (27) intérieure en cylindre creux, du carter de frein (25).

4. Dispositif de vérin à piston selon l'une des revendication 1 à 3, caractérisé en ce que le piston de compression (34) est conformé en anneau et qu'il est logé dans une chambre de compression (26) de section transversale annulaire, qui entoure extérieurement dans le sens radial et de manière coaxiale la chambre de vérin logeant le piston d'actionnement (12).

5. Dispositif de vérin à piston selon la revendication 4, caractérisé en ce que le piston de compression (34) est monté sans segment d'étanchéité dans la chambre de compression (26).

6. Dispositif de vérin à piston selon l'une des revendications 1 à 5, caractérisé en ce que le piston de compression (34) ne comporte pas de tige de piston.

7. Dispositif de vérin à piston selon l'une des revendications 1 à 6, caractérisé en ce que la pièce de sortie (17) est constituée par une tige de piston (16) faisant saillie sur au moins une paroi frontale, hors du carter de vérin (3).
